# FASCICULE DE BREVET EUROPEEN

(11) **EP 4 199 248 B1**
(45) Date de publication et mention de la délivrance du brevet: **17.06.2026**
(21) Numéro de dépôt: 22214111.1
(22) Date de dépôt: 16.12.2022
(51) Int. Cl.: H01Q 1/12, H01Q 1/32, B61L 3/12, B61K 13/00

(54) **DISPOSITIF DE FIXATION D'UNE ANTENNE, ENSEMBLE ET VÉHICULE DE TRANSPORT EN COMMUN ASSOCIÉS**
ANTENNENBEFESTIGUNGSVORRICHTUNG, ZUGEHÖRIGE ANORDNUNG UND FAHRZEUG ZUM ÖFFENTLICHEN TRANSPORT
ANTENNA MOUNTING DEVICE, RELATED ASSEMBLY AND PUBLIC TRANSPORT VEHICLE

(30) Priorité: 17.12.2021 FR 2113830
(43) Date de publication de la demande: 21.06.2023
(73) Titulaire: SpeedInnov, 75008 Paris (FR)
(72) Inventeur: DELITOT, Guy, 90000 BELFORT (FR); JOHNSON, George-William, 90300 VALDOIE (FR)
(74) Mandataire: Plasseraud IP

(56) Documents cités:
- CN-A- 103 378 403
- CN-U- 204 775 290
- FR-A1- 2 983 357
- US-A1- 2001 045 913
- US-A1- 2014 270 927

## Description

La présente invention concerne un véhicule de transport en commun ferroviaire équipé d'un dispositif de fixation d'une antenne au châssis d'un véhicule. La présente invention concerne également un véhicule de transport en commun équipé d'un ensemble comportant un tel dispositif de fixation et une antenne.

Les documents CN 204 775 290, US 2014/270927, US 2001/045913, FR 2 983 357 et CN 103 378 403 divulguent des exemples de dispositif de fixation pour antenne de véhicule.

Des antennes sont fréquemment utilisées pour permettre à un véhicule d'échanger des informations avec des dispositifs situés à proximité du véhicule lors de son déplacement. En particulier, dans des systèmes de transport en commun tels que des réseaux ferroviaires ou routiers, ces dispositifs sont disposés près du sol le long des voies de circulation, et les antennes correspondantes sont donc fixées à la partie inférieure du châssis du véhicule, notamment sous le châssis.

Afin d'assurer une communication optimale entre l'antenne et le dispositif au sol correspondant, l'antenne doit être fixée de manière très contrôlée au véhicule pour être positionnée de manière optimale, puisque les informations transmises sont souvent très importantes pour l'exploitation sécurisée du réseau de transport. Il s'ensuit que le positionnement de l'antenne est optimisé par une phase de tests et de réglages, qui peut durer plusieurs heures, de manière à vérifier que la communication est suffisante pour que le transfert des informations soit fiable.

Toutefois, l'antenne est en général fixée à proximité d'autres appareils et dispositifs montés sur le véhicule, dont elle limite l'accès puisque, par nature, l'antenne doit être disposée sur l'extérieur du véhicule. Il s'ensuit que, lorsqu'il est nécessaire d'intervenir sur l'un de ces appareils et dispositifs, cette intervention est rendue délicate par la présence de l'antenne, qu'il est souvent nécessaire de démonter pour accéder aux appareils disposés derrière. Cependant, il est alors nécessaire de recommencer la phase de test pour repositionner précisément l'antenne.

Il existe donc un besoin pour un véhicule comportant une antenne, qui nécessite des interventions moins longues lors de sa maintenance ou de sa modification et dont la disponibilité soit donc plus grande que celle des véhicules de l'état de la technique.

Ce but est atteint à l'aide d'un véhicule de transport en commun ferroviaire selon la revendication 1.

En effet, le support mobile en rotation par rapport à la base permet d'accéder à l'espace qui est situé derrière l'antenne, en faisant pivoter celle-ci sur son support sans la démonter, tout en assurant que l'antenne est ramenée par la même rotation à sa position initiale et qu'il n'est donc pas nécessaire de recommencer une phase de test et de réglages fastidieuse et longue pour obtenir le même degré de précision sur le positionnement de l'antenne qu'avant la rotation.

Selon des modes de réalisation avantageux mais non obligatoires, le dispositif de fixation peut être selon l'une quelconque des revendications 2 à 7.

Il est également proposé un ensemble comportant un dispositif de fixation tel que précédemment décrit et une antenne configurée pour être fixée au support.

Selon un mode de réalisation avantageux mais non obligatoire, l'ensemble comprend la caractéristique suivante :
- lorsque le support est dans la première position, l'antenne s'étend perpendiculairement à une direction verticale du véhicule

Il est aussi proposé un véhicule de transport en commun, notamment un véhicule ferroviaire, équipé d'un dispositif de fixation tel que précédemment décrit, ou d'un ensemble tel que précédemment décrit, la face inférieure dudit véhicule faisant face au sol lorsque le véhicule circule.

Des caractéristiques et avantages de l'invention apparaîtront à la lecture de la description qui va suivre, donnée uniquement à titre d'exemple non limitatif et faite en référence aux dessins annexés, sur lesquels :
[Fig 1] la figure 1 est une vue d'un ensemble comportant une antenne et un dispositif de fixation selon l'invention, comportant une base et un support mobile par rapport à la base, le support étant dans une première position, et
[Fig 2] la figure 2 est une vue de l'ensemble de la figure 1, le support étant dans une deuxième position.

Un exemple d'ensemble 10 est représenté sur la figure 1.

L'ensemble 10 est, par exemple, embarqué dans un véhicule de transport en commun, notamment un véhicule ferroviaire tel qu'une motrice ou une voiture de transport de passagers ou de fret.

Le véhicule comporte, de manière connue en soi, un châssis supportant une carrosserie et/ou des moyens de propulsion du véhicule tel qu'un moteur. Par exemple, le châssis est porté par un ensemble de roues, notamment par un ou plusieurs bogies. En variante, les roues sont montées directement mobiles au châssis sans utiliser un bogie intermédiaire.

Il est défini trois directions X, Y et Z, perpendiculaires les unes aux autres, pour le véhicule. La direction Z est une direction verticale lorsque le véhicule est en circulation sur un sol horizontal. Les directions X et Y sont alors des directions horizontales. En particulier, la direction Y est une direction d'extension du véhicule, selon laquelle le véhicule est prévu pour se déplacer. Toutefois, il est à noter que l'orientation des directions X et Y dans le plan horizontal, par rapport au reste du véhicule, est susceptible de varier.

L'ensemble 10 est fixé sous le véhicule, notamment sous le châssis ou sous la carrosserie. En particulier, l'ensemble 10 est fixé à une face inférieure du véhicule, notamment du châssis ou de la carrosserie, c'est-à-dire à une face du véhicule, du châssis ou de la carrosserie qui fait face au sol lorsque le véhicule circule.

L'ensemble 10 comporte un dispositif de fixation 15 et une antenne 20.

Le dispositif de fixation 15 est configuré pour être fixé sous le véhicule, notamment à la face inférieure précitée du véhicule pour fixer l'antenne 20 au véhicule.

Le dispositif de fixation 15 comporte une base 25 et un support 30.

La base 25 est réalisée en un matériau métallique, par exemple en acier, mais en variante peut être constituée d'un ou plusieurs matériau(x) différent(s), par exemple en un matériau plastique.

La base 25 est configurée pour être fixée sous le véhicule, notamment à la face inférieure précitée.

La base 25 est configurée pour exercer sur le support 30 une force tendant à s'opposer au poids du support 30 et de l'antenne 20, de manière à maintenir le support 30 et l'antenne 20 en position par rapport au reste du véhicule.

La base 25 comporte, par exemple, une portion d'attache 35 et au moins un bras 40A, 40B, par exemple deux bras 40A, 40B, notamment quatre bras 40A, 40B dont deux sont visibles sur les figures 1 et 2.

La portion d'attache 35 relie le ou les bras 40A, 40B à la face inférieure du véhicule pour maintenir le ou les bras 40A, 40B en position par rapport au reste du véhicule. La portion d'attache 35 est interposée entre le ou les bras 40A, 40B et cette face inférieure selon la direction Z. La portion d'attache 35 est, par exemple fixée à cette face inférieure par une ou des vis.

Selon le mode de réalisation représenté sur les figures 1 et 2, la base 25 est constituée de trois pièces 45, 50 et 55, toutefois le nombre de pièces constituant la base 25 est susceptible de varier, par exemple si la base 25 est monobloc.

Dans le mode de réalisation représenté, les pièces 45, 50 et 55 sont chacune obtenue par découpe et/ou pliage d'une tôle métallique et assemblées ensemble de manière à former une base 25 rigide.

Les pièces 45 et 55 sont décalées l'une par rapport à l'autre selon la direction X, et la pièce 50 est interposée entre ces pièces 45 et 55 selon la direction X et fixée conjointement à ces deux pièces 45, 55 pour les solidariser.

Les pièces 45 et 55 sont, par exemple, images miroir l'une de l'autre par rapport à un plan parallèle aux directions Z et Y.

Chacune des pièces 45, 55 est fixée à la face inférieure du véhicule à une de ses extrémités, l'autre extrémité étant reliée à deux bras 40A, 40B.

Dans l'exemple représenté, chaque bras 40A, 40B est venu de matière avec la portion d'attache 35. Par exemple, chaque pièce 45, 55 comporte deux bras 40A, 40B. Toutefois, des modes de réalisation dans lesquels chaque bras 40A, 40B est formé par une pièce indépendante fixée à la portion d'attache 35 sont également envisageables.

Chaque bras 40A, 40B s'étend selon la direction Y à partir d'une extrémité de la portion d'attache 35.

Dans le mode de réalisation représenté, chaque pièce 45 ou 55 comporte un bras 40A et un bras 40B.

Chaque bras 40A s'étend selon un premier sens selon la direction Y, et chaque bras 40B s'étend en sens inverse selon la direction Y. Ainsi, les deux bras 40A sont en regard l'un de l'autre selon la direction X, de même que les deux bras 40B.

Chaque bras 40A, 40B est, par exemple, formé par une portion verticale s'étendant selon la direction Y de la pièce 45, 55 correspondante.

Chaque bras 40A présente une face supérieure délimitant le bras 40A selon la direction verticale Z et dirigée vers la face inférieure du véhicule.

Chaque bras 40A présente une cavité ou dépression 43 s'étendant selon la direction X.

Par exemple, chaque bras 40A présente, sur sa face supérieure, une dépression 43 s'étendant selon la direction X, notamment débouchant sur chacune des faces du bras 40A délimitant le bras 40A selon la direction X.

Le support 30 est configuré pour supporter l'antenne 20, c'est-à-dire pour exercer sur l'antenne 20 une force s'opposant au poids de l'antenne 20, et pour être fixé conjointement à l'antenne 20 à la base 25.

Le support 30 présente, notamment, une face de fixation à laquelle l'antenne 20 est fixée, par exemple vissée, et qui s'étend perpendiculairement à la direction Z lorsque le support 30 est dans la première position, comme visible sur la figure 1.

Le support 30 est mobile en rotation par rapport à la base 25 entre une première position et une deuxième position autour d'un axe A s'étendant selon la direction X.

Le support 30 est dans la première position sur la figure 1, et dans la deuxième position sur la figure 2.

Un débattement angulaire entre la première position et la deuxième position est compris entre 45 degrés (°) et 90 °, notamment égal à 60°.

Le support 30 comporte au moins un premier élément de support 60, au moins un élément de pivotement 65, au moins un deuxième élément de support 70 et au moins un élément de verrouillage 75.

Dans l'exemple représenté, deux éléments de support 60 séparés sont présents, toutefois ce nombre peut varier, par exemple si un unique élément de support 60 est présent.

Chaque premier élément de support 60 est configuré pour être fixé à la base 25 et pour être mobile en rotation par rapport à la base 25 autour de l'axe A.

Chaque premier élément de support 60 est, par exemple, formé par une tôle métallique découpée et pliée.

Chaque premier élément de support 60 présente, par exemple, une portion verticale 80 et une portion de fixation 85.

Chaque portion verticale 80 s'étend dans un plan perpendiculaire à la direction X.

En particulier, les deux portions verticales 60 sont chacune en appui contre une pièce 45, 55, les deux portions verticales 80 étant par exemple interposées entre les deux pièces 45 et 55 selon la direction X.

Chaque portion de fixation 85 est configurée pour être fixée à la face inférieure ou à un autre élément solidaire de celle-ci lorsque le support 30 est dans la première position, par exemple par une ou plusieurs vis 90, de manière à maintenir le support 30 dans la première position.

Le ou les élément(s) de pivotement 65 est (sont) configuré(s) pour guider en rotation le support 30, et notamment le ou les premier(s) élément(s) de support 60, autour de l'axe A, et présente donc sur au moins une partie de sa longueur une symétrie de rotation autour de l'axe A.

Chaque élément de pivotement 65 s'étend selon l'axe A.

Chaque élément de pivotement 65 est solidaire de, par exemple soudé à, l'un des premiers éléments de support 60.

Chaque élément de pivotement 65 est, par exemple, un pion.

Chaque élément de pivotement 65 est accueilli dans la cavité ou dépression 43 d'un bras 40A correspondant.

En particulier, chaque élément de pivotement 65 est supporté par le bras 40A correspondant, notamment par les parois de la dépression 43 ou cavité dans laquelle il est accueilli, de manière à s'appuyer sur le bras 40A pour supporter le support 30 et l'antenne 20.

En variante, un unique élément de pivotement 65 fixé conjointement aux deux premiers éléments de support 60 est présent et accueilli conjointement dans les deux dépressions 43 ou cavités des deux bras 40A.

Selon l'exemple présenté, deux deuxièmes éléments de support 70 sont présents, toutefois des variantes dans lesquelles ces deux éléments sont confondus, par exemple par l'ajout aux pièces 70 présentées sur les figures d'une pièce solidarisant ces pièces 70 pour former un unique deuxième élément de support, sont également envisageables.

Chaque deuxième élément de support 70 est fixé conjointement à l'antenne 20 et à un premier élément de support 60 dont il est solidaire. Ainsi, le deuxième élément de support 70 (ou les deux éléments de support conjointement) coopèrent avec le ou les premier(s) élément(s) de support 60 afin de supporter l'antenne 20 et de la guider en rotation autour de l'axe A.

L'antenne 20 est, par exemple, vissée, boulonnée ou collée à chaque deuxième élément de support 70.

Chaque deuxième élément de support 70 est configuré pour coopérer avec le premier élément de support 60 correspondant pour permettre la fixation du deuxième élément de support 70 dans une pluralité de positions de fixation différentes au premier élément de support.

Par exemple, l'un parmi le deuxième élément de support 70 et le premier élément de support 60 (le deuxième élément de support 70 dans le mode de réalisation représenté) présente une pluralité de trous traversants 95, l'autre parmi le deuxième élément de support 70 et le premier élément de support 60 présentant un ou plusieurs trou(s) complémentaire(s), permettant ainsi le positionnement du deuxième élément de support 70 dans une pluralité de positions de fixation en sélectionnant l'un ou l'autre de la pluralité de trous traversants 95 pour recevoir une vis 100 accueillie conjointement dans ce trou et dans le trou complémentaire et maintenue en position par un écrou 105 de manière à enserrer les éléments 60 et 70 entre la tête de la vis et l'écrou.

De tels ensembles de trous traversants 95 sont par exemple prévus à deux extrémités du deuxième élément de support 70, délimitant cet élément 70 selon la direction Y, de manière à fournir deux points de fixation de l'élément 70 à l'élément 60 correspondant par deux vis 100, et ainsi quatre points de fixation au total de l'ensemble des deuxièmes éléments de support 70.

Les trous traversants 95 sont, par exemple, disposés en quinconce dans un plan perpendiculaire à la direction X, par exemple en formant un réseau bidimensionnel à maille triangulaire ou hexagonale, comme représenté sur les figures.

Un décalage vertical entre deux trous traversants 95 voisins est, par exemple, compris entre 2 millimètres (mm) et 10 mm, notamment égal à 5 mm.

Il est défini, pour deuxième élément de support 70, une distance, selon la direction Z, entre la face inférieure du véhicule et le deuxième élément de support 70 lorsque le deuxième élément de support est dans une position de fixation et que le support 30 est dans la première position.

La distance varie d'une position de fixation à au moins une autre. Par exemple, deux des trous 95 ou plus sont situés à des distances différentes de la face inférieure lorsque le support 30 est dans la première position.

En variante, chaque vis 100 est susceptible d'être remplacée par un autre type d'éléments de fixation des éléments 60, 70 entre eux. En outre d'autres méthodes pour faire varier la position respective de ces éléments 60 et 70 tout en permettant leur solidarisation peuvent être envisagées, par exemple une glissière associée à des moyens de serrage.

Chaque élément de verrouillage 75 est configuré pour maintenir le support 30 dans la première position. Chaque élément de verrouillage 75 est, en outre, amovible ou commutable entre au moins deux configurations dont une maintient le support 30 dans la première position et au moins une autre permet la rotation du support 30 par rapport à la base 25.

Par exemple, chaque élément de verrouillage 75 est un boulon reçu conjointement dans deux trous de la base 25 et du support 30 lorsque le support 30 est dans la première position.

Selon l'exemple représenté sur les figures, les éléments de verrouillage 75 sont, par exemple, au nombre de quatre, chacun étant reçu dans des trous correspondants du support 30 et d'un bras 40A, 40B respectif.

L'antenne 20 est configurée pour communiquer avec un dispositif externe au véhicule, notamment pendant un déplacement de celui-ci. Le dispositif externe est, par exemple, disposé entre des rails d'une voie ferrée.

L'antenne 20 est configurée pour émettre et/ou recevoir des informations via un ensemble d'ondes électromagnétiques.

L'antenne 20 s'étend, lorsque le support 30 est dans la première position, sensiblement perpendiculairement à la direction Z, par exemple à 10° près ou moins.

Par exemple, l'antenne 20 est sensiblement parallélépipédique. L'antenne 20 est, notamment, fixée au niveau de chacun de ses coins au support 30, de manière à limiter les interférences potentielles entre le support 30 et les ondes émises ou reçues.

En particulier, l'antenne 20 présente une face active 110 interposée entre le sol et le ou les éléments d'émission/réception des ondes électromagnétiques de l'antenne 20, cette face active étant sensiblement perpendiculaire à la direction Z lorsque le support 30 est dans la première position.

Le support mobile en rotation par rapport à la base permet d'accéder à l'espace qui est situé derrière l'antenne, en faisant pivoter celle-ci sur son support sans la démonter, tout en assurant que l'antenne est ramenée par la même rotation à sa position initiale et qu'il n'est donc pas nécessaire de recommencer une phase de test et de réglages fastidieuse et longue pour obtenir le même degré de précision sur le positionnement de l'antenne qu'avant la rotation. La durée de maintenance du véhicule en cas d'intervention sur un dispositif disposé derrière l'antenne 20 est donc réduite.

Les deux éléments 60 et 70 permettent d'optimiser le positionnement de l'antenne 20 par rapport au reste du véhicule et au dispositif avec lequel l'antenne 20 communique. Le fait de pouvoir modifier la distance entre les éléments 70 et la face inférieure du véhicule permet notamment de modifier la distance entre l'antenne 20 et ce dispositif lorsqu'il est positionné sous le véhicule lors de son déplacement, et ainsi d'assurer une bonne communication.

Une pluralité de trous 95 disposés à des distances différentes de la face inférieure permet notamment de fixer l'élément 70 à diverses hauteurs aisément et de manière pérenne par un ou des éléments de fixation.

L'utilisation d'un bras 40A comportant une dépression 43 sur sa face supérieure permet de positionner précisément le support 30 sur la base 25, en posant le support sur la base 25 de manière à ce que le ou les élément(s) de pivotement 65 soient chacun accueilli dans la ou les dépression(s) 43 correspondante(s).

Le ou les éléments de verrouillage 75 permettent un maintien en position du support 30 par rapport à la base 25 et ainsi assurent la fiabilité de la communication.

## Revendications

1. Véhicule de transport en commun ferroviaire équipé d'un ensemble (10) comportant une antenne (20) et un dispositif de fixation (15) pour l'antenne (20), le dispositif de fixation (15) étant fixé à une face inférieure du véhicule de transport en commun, la face inférieure faisant face au sol lorsque le véhicule circule, le dispositif de fixation (15) comportant une base (25) et un support (30), la base (25) étant configurée pour être fixée à la face inférieure, le support (30) étant configuré pour supporter l'antenne (20) et pour être fixé conjointement à l'antenne (20) et à la base (25), l'antenne (20) étant configurée pour être fixée au support (30), le support (30) étant mobile en rotation par rapport à la base (25) entre une première position et une deuxième position,
dans lequel, le véhicule comporte, en outre, au moins un élément de verrouillage (75) configuré pour maintenir le support (30) dans la première position, chaque élément de verrouillage (75) étant amovible ou commutable entre au moins deux configurations dont une maintient le support (30) dans la première position et au moins une autre permet la rotation du support (30) par rapport à la base (25).

2. Véhicule selon la revendication 1, dans lequel le support (30) comporte un premier élément de support (60) fixé à la base (25) et mobile en rotation par rapport à celle-ci et un deuxième élément de support (70) configuré pour supporter l'antenne (20) et fixé au premier élément de support (60).

3. Véhicule selon la revendication 2, dans lequel le premier et le deuxième élément de support (60, 70) sont configurés pour permettre la fixation du deuxième élément de support (70) au premier élément de support (60) dans une pluralité de positions de fixation, une distance entre la face inférieure et le deuxième élément de support (70) étant définie pour chaque position de fixation lorsque le support (30) est dans la première position, la distance d'au moins une position de fixation étant différente de la distance d'au moins une autre position de fixation.

4. Véhicule selon la revendication 3, dans lequel un élément de support (60, 70) parmi le premier et le deuxième élément de support (60, 70) comporte au moins un premier trou, l'autre élément de support (60, 70) parmi le premier et le deuxième élément de support (60, 70) comportant une pluralité de deuxièmes trous (95), au moins deux deuxièmes trous (95) étant disposés à des distances différentes de la face inférieure lorsque le support (30) est dans la première position, le premier et le deuxième élément de support (60, 70) étant fixés l'un à l'autre par au moins un élément de fixation (100) accueilli conjointement dans le premier trou et dans l'un des deuxièmes trous (95).

5. Véhicule selon l'une quelconque des revendications précédentes, dans lequel la base (25) comporte au moins un bras (40A) s'étendant sensiblement horizontalement lorsque la base (25) est fixée à la face inférieure, le bras (45) présentant une face supérieure lorsque la base (25) est fixée à la face inférieure, chaque face supérieure comportant une dépression (43) s'étendant selon un axe (A) de rotation du support (30), le support (30) comportant au moins un élément de pivotement (65) s'étendant selon l'axe de rotation (A) et accueilli dans la dépression (43), l'élément de pivotement (65) étant configuré pour guider le support (30) en rotation par rapport à la base (25).

6. Véhicule selon l'une quelconque des revendications précédentes, dans lequel un débattement angulaire entre la première position et la deuxième position est compris entre 45 degrés et 90 degrés, notamment égal à 60 degrés.

7. Véhicule selon l'une quelconque des revendications précédentes, dans lequel, lorsque le support (30) est dans la première position, l'antenne (20) s'étend perpendiculairement à une direction verticale (Z) du véhicule.

## Patentansprüche

1. Öffentliches Schienen-Transportfahrzeug, welches mit einer Anordnung (10) ausgerüstet ist, welche eine Antenne (20) und eine Befestigungsvorrichtung (15) für die Antenne (20) umfasst, wobei die Befestigungsvorrichtung (15) an einer unteren Fläche des öffentlichen Transportfahrzeugs befestigt ist, wobei die untere Fläche zum Boden weist, während das Fahrzeug fährt, wobei die Befestigungsvorrichtung (15) eine Basis (25) und einen Träger (30) umfasst, wobei die Basis (25) dazu eingerichtet ist, an der unteren Fläche befestigt zu sein, wobei der Träger (30) dazu eingerichtet ist, die Antenne (20) zu tragen und gleichzeitig an der Antenne (20) und der Basis (25) befestigt zu sein, wobei die Antenne (20) dazu eingerichtet ist, an dem Träger (30) befestigt zu sein, wobei der Träger (30) in Rotation bezüglich der Basis (25) zwischen einer ersten Position und einer zweiten Position bewegbar ist, wobei das Fahrzeug ferner wenigstens ein Verriegelungselement (75) umfasst, welches dazu eingerichtet ist, den Träger (30) in der ersten Position zu halten, wobei jedes Verriegelungselement (75) lösbar oder zwischen wenigstens zwei Konfigurationen verlagerbar ist, von welchen eine den Träger (30) in der ersten Position hält und wenigstens eine andere die Rotation des Trägers (30) bezüglich der Basis (25) erlaubt.

2. Fahrzeug nach Anspruch 1, wobei der Träger (30) ein erstes Trageelement (60), welches an der Basis (25) befestigt und bezüglich dieser in Rotation bewegbar ist, und ein zweites Trageelement (70) umfasst, welches dazu eingerichtet ist, die Antenne (20) zu tragen, und an dem ersten Trageelement (60) befestigt ist.

3. Fahrzeug nach Anspruch 2, wobei das erste und das zweite Trageelement (60, 70) dazu eingerichtet sind, die Befestigung des zweiten Trageelements (70) an dem ersten Trageelement (60) in einer Mehrzahl von Befestigungspositionen zu erlauben, wobei eine Distanz zwischen der unteren Fläche und dem zweiten Trageelement (70) für jede Befestigungsposition definiert ist, wenn der Träger (30) in der ersten Position ist, wobei die Distanz von wenigstens einer Befestigungsposition verschieden von der Distanz wenigstens einer anderen Befestigungsposition ist.

4. Fahrzeug nach Anspruch 3, wobei ein Trageelement (60, 70) unter dem ersten und dem zweiten Trageelement (60, 70) wenigstens ein erstes Loch umfasst, das andere Trageelement (60, 70) unter dem ersten und dem zweiten Trageelement (60, 70) eine Mehrzahl von zweiten Löchern (95) umfasst, wobei wenigstens zwei zweite Löcher (95) bei unterschiedlichen Distanzen von der unteren Fläche angeordnet sind, wenn der Träger (30) in der ersten Position ist, wobei das erste und das zweite Trageelement (60, 70) aneinander mittels wenigstens eines Befestigungselements (100) befestigt sind, welches gleichzeitig in dem ersten Loch und in einem der zweiten Löcher (95) einliegt.

5. Fahrzeug nach einem der vorhergehenden Ansprüche, wobei die Basis (25) wenigstens einen Arm (40A) umfasst, welcher sich im Wesentlichen horizontal erstreckt, wenn die Basis (25) an der unteren Fläche befestigt ist, wobei der Arm (45) eine obere Fläche aufweist, wenn die Basis (25) an der unteren Fläche befestigt ist, wobei jede obere Fläche eine Vertiefung (43) umfasst, welche sich gemäß einer Rotationsachse (A) des Trägers (30) erstreckt, wobei der Träger (30) wenigstens ein Schwenkelement (65) umfasst, welches sich gemäß der Rotationsachse (A) erstreckt und in der Vertiefung (43) einliegt, wobei das Schwenkelement (65) dazu eingerichtet ist, den Träger (30) in Rotation bezüglich der Basis (25) zu führen.

6. Fahrzeug nach einem der vorhergehenden Ansprüche, wobei eine Winkelverlagerung zwischen der ersten Position und der zweiten Position zwischen 45 Grad und 90 Grad beträgt, vorzugsweise gleich 60 Grad.

7. Fahrzeug nach einem der vorhergehenden Ansprüche, wobei, wenn der Träger (30) in der ersten Position ist, sich die Antenne (20) senkrecht zu einer vertikalen Richtung (Z) des Fahrzeugs erstreckt.

## Claims

1. A railway public transport vehicle equipped with an assembly (10) comprising an antenna (20) and a fastening device (15) for the antenna (20), the fastening device (15) being fastened to a lower face of the public transport vehicle, the lower face facing the ground when the vehicle is running, the fastening device (15) comprising a base (25) and a support (30), the base (25) being configured to be fastened to the lower face, the support (30) being configured to support the antenna (20) and to be fastened to both the antenna (20) and the base (25), the antenna (20) being configured to be fastened to the support (30), the support (30) being movable in rotation relative to the base (25) between a first position and a second position,
wherein the vehicle further comprises at least one locking element (75) configured to hold the support (30) in the first position, each locking element (75) being removable or switchable between at least two configurations one of which holds the support (30) in the first position and at least another one allows rotation of the support (30) relative to the base (25).

2. The vehicle according to claim 1, wherein the support (30) comprises a first support element (60) fastened to the base (25) and movable in rotation relative to the latter and a second support element (70) configured to support the antenna (20) and fastened to the first support element (60).

3. The vehicle according to claim 2, wherein the first and second support element (60, 70) are configured to enable fastening of the second support element (70) to the first support element (60) in a plurality of fastening positions, a distance between the lower face and the second support element (70) being defined for each fastening position when the support (30) is in the first position, the distance of at least one fastening position being different from the distance of at least one other fastening position.

4. The vehicle according to claim 3, wherein a support element (60, 70) among the first and second support elements (60, 70) comprises at least one first hole, the other support element (60, 70) among the first and second support elements (60, 70) comprising a plurality of second holes (95), at least two second holes (95) being disposed at different distances from the lower face when the support (30) is in the first position, the first and second support elements (60, 70) being fastened to one another by at least one fastening element (100) jointly accommodated in the first hole and in one of the second holes (95).

5. The vehicle according to any one of the preceding claims, wherein the base (25) comprises at least one arm (40A) extending substantially horizontally when the base (25) is fastened to the lower face, the arm (45) having an upper face when the base (25) is fastened to the lower face, each upper face comprising a depression (43) extending along an axis (A) of rotation of the support (30), the support (30) comprising at least one pivot element (65) extending along the axis of rotation (A) and accommodated in the depression (43), the pivot element (65) being configured to rotatably guide the support (30) relative to the base (25).

6. The vehicle according to any one of the preceding claims, wherein an angular travel between the first position and the second position is between 45 degrees and 90 degrees, in particular equal to 60 degrees.

7. The vehicle according to any one of the preceding claims, wherein, when the support (30) is in the first position, the antenna (20) extends perpendicularly to a vertical direction (Z) of the vehicle.
